# EUROPÄISCHE PATENTSCHRIFT

(11) **EP 0 396 037 B1**
(45) Veröffentlichungstag und Bekanntmachung des Hinweises auf die Patenterteilung: **09.11.1994**
(21) Anmeldenummer: 90108043.2
(22) Anmeldetag: 27.04.1990
(51) Int. Cl.: B42C 9/00

(54) **Bindegerät**
Binder
Relieur

(30) Priorität: 03.05.1989 DE 3914571
(43) Veröffentlichungstag der Anmeldung: 07.11.1990
(73) Patentinhaber: Lázár, Peter, D-41470 Neuss (DE)
(72) Erfinder: Lázár, Peter, D-41470 Neuss (DE)
(74) Vertreter: Paul, Dieter-Alfred, Dipl.-Ing.

(56) Entgegenhaltungen:
- DE-A- 3 805 996
- DE-C- 3 514 201
- FR-A- 2 189 215
- US-A- 3 715 260
- US-A- 3 717 366
- US-A- 3 788 921
- US-A- 4 150 453

## Beschreibung

Die Erfindung betrifft ein Bindegerät zum Binden von losen Blättern in Einbanddecken, die an ihrem Einbandrücken mit einem thermoplastischen Kleber versehen sind, mit einem Rahmengestell und zwei parallelen Stützwandungen, die zwischen sich einen Einstellschacht zum Einstellen der mit den Blättern gefüllten Einbanddecken bilden, welcher untenseitig während des Bindevorgangs von einer Heizplatte begrenzt ist, sowie mit einer Abstellfläche zum Abstellen der fertig gebundenen Mappeneinheit aus Einbanddecke und Blättern.

Ein solches Bindegerät ist beispielsweise in der DE-PS 35 14 222 beschrieben. Es hat ein Rahmengestell mit einem Einstellschacht, der von zwei parallelen, senkrechten Stützwandungen gebildet wird. Die eine Stützwandung ist im Rahmengestell ortsfest gehalten, während die andere Stützwandung verschieblich gelagert ist, und zwar auf die ortsfeste Stützwandung hin oder von dieser wegbewegbar. Auf diese Weise kann der Abstand zwischen den beiden Stützwandungen zur Beibehaltung ihrer parallelen Lage zueinander verstellt werden.

Unterhalb des Verstellbereichs der verschiebbaren Stützwandung wird der Einstellschacht von einer Heizplatte begrenzt. Diese Heizplatte besteht aus einer obenseitigen, horizontalen Aufstellfläche und einer elektrischen Heizeinrichtung, mittels der die Aufstellfläche auf Temperaturen bis ca. 200°C erhitzt werden kann. Die Heizplatte ist ortsfest angeordnet.

Für die Herstellung von Büchern oder Heften wird zunächst ein Stoß aus Papier oder auch Kunststoffblättern gebildet und dieser dann in eine Einbanddecke eingelegt. Solche Einbanddecken bestehen aus einem Einbandrücken und daran über Falze angeformten Einbanddeckel sowie aus einem auf die Innenseite des Einbandrückens aufgebrachten Schmelzkleberstreifen. Für den Bindevorgang wird die Einbanddecke mit den darin eingelegten Blättern in den Einstellschacht eingesetzt, und zwar derart, daß die Außenseite des Einbandrückens auf die Heizplatte zu liegen kommt. Dann wird die verschiebbare Stützwandung in Richtung auf die ortsfeste Stützwandung verschoben, damit die Einbanddecke ihre senkrechte Stellung während des Bindevorgangs beibehält. Die Heizplatte wird dann elektrisch erhitzt, und zwar auf eine Temperatur, die höher liegt als die Schmelztemperatur des Schmelzkleberstreifens. Dieser erweicht dann, so daß die in der Einbanddecke eingelegten Blätter mit ihren unteren Kanten in den Schmelzkleberstreifen einsinken und dabei benetzt werden. Nach einer bestimmten Zeit wird die Mappeneinheit aus Einbanddecke und Blättern aus dem Bindegerät herausgenommen, wobei hierzu die verschiebbare Stützwandung zurückgezogen wird. Die Mappeneinheit wird dann mit dem Rücken zuunterst entweder auf einem separaten Kühlständer oder - wie bei dem Bindegerät nach der DE-PS 35 14 222 - auf einer in das Rahmengestell eingeformten Abstellfläche abgesetzt, wo die Mappe auskühlen kann. Dabei wird der Schmelzkleberstreifen wieder hart, wodurch eine feste Einbindung der Blätter in der Einbanddecke erzielt wird.

Die bekannten Bindegeräte haben den Bedienungsnachteil, daß die Mappen nach dem Bindevorgang aus dem Bindegerät herausgenommen und zu einer besonderen Abstellfläche getragen werden müssen. Der Erfindung liegt deshalb die Aufgabe zugrunde, ein Bindegerät bereitzustellen, mit dem sich das Abkühlen der fertig gebundenen Einheit aus Einbanddecke und Blättern einfach bewerkstelligen läßt.

Diese Aufgabe wird bei einem Bindegerät der eingangs genannten Art erfindungsgemäß dadurch gelöst, daß Heizplatte und Abstellfläche im Rahmengestell derart beweglich gelagert sind, daß sie wechselweise in den Bereich des Einstellschachtes bzw. aus diesem heraus bewegbar sind.

Nach dem Grundgedanken der Erfindung ist also die Heizplatte nicht mehr ortsfest angeordnet, sondern bildet mit der Abstellfläche für die fertiggestellten Mappeneinheiten ein Paar, das sich wechselweise in den Bereich des Einstellschachtes bewegen läßt. Nach dem Aufheizvorgang können deshalb die Heizplatte aus dem Bereich des Einstellschachtes herausbewegt und dafür die Abstellfläche in diesen Bereich hineinbewegt werden, so daß die Mappeneinheit von der kühlen Abstellfläche unterstützt wird und auf diese Weise schnell abkühlt. Es ist deshalb nicht mehr erforderlich, die Mappeneinheit für das Abkühlen aus dem Einstellschacht herauszuheben. Sie kann darin verbleiben, ohne daß hierdurch die Abkühlzeit verlängert wird. Erst nach dem Abkühlen wird sie herausgenommen, wobei dann schon ein fester Verbund zwischen Blättern und Einbanddecke besteht, die Mappe also sofort in Gebrauch genommen werden kann. Dies war bei den vorbekannten Lösungen nicht der Fall, so daß es geschehen konnte, daß sich die Blätter beim Transport vom Einstellschacht zur Abstellfläche in der Einbanddecke verschieben konnten mit entsprechenden Folgen für die Verbindung zwischen Einbanddecke und Blättern.

In Ausbildung der Erfindung ist vorgesehen, daß Heizplatte und Abstellfläche derart geführt sind, daß die Unterstützung einer in dem Einstellschacht befindlichen Einbanddecke auch beim Wechsel von Heizplatte zu Abstellfläche erhalten bleibt.

Als zweckmäßig hat es sich erwiesen, Heizplatte und Abstellfläche quer zu ihren Längsachsen beweglich zu führen und nebeneinander anzuordnen, wobei Heizplatte und Abstellfläche horizontal verschieblich gelagert sein sollten. Als besonders vorteilhaft bietet es sich an, Heizplatte und Abstellfläche gemeinsam auf einem Schlitten anzuordnen, wobei die Abstellfläche etwas niedriger als die Heizplatte angeordnet sein kann, damit es am Übergang von Heizplatte zu Abstellfläche nicht zu Behinderungen kommt.

Die wechselweise Bewegung von Heizplatte und Abstellfläche kann grundsätzlich von Hand erfolgen, beispielsweise mittels eines aus dem Rahmengestell herausragenden Schiebers oder auch mittels einer Kurbel über ein Getriebe, also von Hand. Da aber ein Bindegerät ohnehin eine elektrische Energieversorgung hat, bietet es sich an, Heizplatte und Abstellfläche von wenigstens einem Elektromotor anzutreiben, um die wechselweise Bewegung zu bewirken. In einfacher Ausführungsform kann der bzw. die Elektromotor(en) über einen Schalter in Gang gesetzt werden, der von außen zugänglich ist. Die Bedienung des Bindegerätes ist jedoch noch komfortabler, wenn eine Steuereinrichtung zur Steuerung der Energiezufuhr für die Heizplatte und für den bzw. die Elektromotor(en) vorgesehen ist, die den bzw. die Elektromotor(en) zur Bewegung der Heizplatte aus und der Abstellfläche in den Bereich des Einstellschachtes automatisch nach Abschalten oder Abschwächen der Energiezufuhr zur Heizplatte einschaltet. In vielen Fällen ist eine Steuereinrichtung zur Steuerung der Energiezufuhr für die Heizplatte schon vorhanden (vgl. DE-PS 35 14 201). Durch geringen zusätzlichen Schaltungsmehraufwand kann diese Steuereinrichtung so ausgebildet werden, daß sie auch für die Steuerung der Bewegung der Heizplatte und der Abstellfläche herangezogen wird. Der Bindevorgang und Abkühlvorgang werden dann vollautomatisch gesteuert.

Die Steuereinrichtung kann auch dadurch vervollkommnet werden, daß sie mit einem Sensor zur Erfassung einer Einbanddecke im Einstellschacht versehen wird, wobei die Steuereinrichtung den bzw. die Elektromotor(en) zur Bewegung der Abstellfläche aus und der Heizplatte in den Bereich des Einstellschachtes einschaltet, wenn der Sensor einen leeren Einstellschacht meldet. Mit dieser Steuereinrichtung wird das Bindegerät nach dem Abkühlen der Mappeneinheit und deren Herausnahme aus dem Bindegerät wieder in den Ursprungszustand mit der Heizplatte unterhalb des Einstellschachtes versetzt, so daß ein weiterer Bindevorgang gestartet werden kann. Da dies von der Steuereinrichtung bewirkt wird, ist hierzu ebenfalls keine Bedienung notwendig. Alternativ dazu kann vorgesehen sein, daß die Steuereinrichtung den bzw. die Elektromotor(en) zur Bewegung der Abstellfläche aus und der Heizplatte in den Einstellschacht einschaltet, wenn die Energiezufuhr zur Heizplatte eingeschaltet bzw. auf volle Leistung geschaltet wird.

Von besonderem Vorteil ist, wenn die erfindungsgemäße Ausbildung von Heizplatte und Abstellfläche zusätzlich mit einem elektrisch angetriebenen Gebläse mit Luftführung zum unteren Bereich des Einstellschachtes kombiniert ist. Hierdurch wird die Abkühlung der fertig gebundenen Mappeneinheit wesentlich beschleunigt, so daß der Einstellschacht für neue Bindevorgänge schnell geräumt werden kann. Es bieten sich hierfür insbesondere Radial-Walzengebläse an, da sie sehr leise sind und an die Länge der Heizplatte angepaßt werden können, wobei die Drehachse parallel zur Längsachse der Heizplatte verlaufen sollte. Genausogut kann jedoch auch ein Axialgebläse Verwendung finden.

In weiterer Ausgestaltung der Erfindung ist vorgeschlagen, daß wenigstens eine Luftführungsklappe vorgesehen ist, die zwischen einer Stellung, in der der Luftstrom in Richtung Einstellschacht gelenkt ist, und einer Stellung, in der der Luftstrom vom Einstellschacht weggelenkt ist, bewegbar ist. Auf diese Weise wird die Heizplatte während der Erhitzungsphase, d. h. während des Bindevorgangs nicht mit dem kühlenden Luftstrom beaufschlagt, d. h. der Luftstrom beeinträchtigt nicht die Aufheizwirkung der Heizplatte. Dabei kann die Luftführungsklappe(n) derart kinematisch mit der Heizplatte und/oder der Abstellfläche gekoppelt sein, daß die Luftführungsklappe(n) eine den Luftstrom vom Einstellschacht weglenkende Stellung hat bzw. haben, wenn sich die Heizplatte im Bereich des Einstellschachtes befindet, und daß die Luftführungsklappe(n) eine den Luftstrom in den Bereich des Einstellschachtes lenkende Stellung einnimmt bzw. einnehmen, wenn sich die Abstellfläche im Bereich des Einstellschachtes befindet. Die Luftführungsklappe(n) wird bzw. werden also durch die Bewegung der Heizplatte bzw. der Abstellfläche in ihrer Stellung so verändert, daß der Luftstrom nur dann in den Bereich des Einstellschachtes gelenkt wird, wenn sich die Abstellfläche in dessen Bereich befindet. Sofern jedoch eine Steuereinrichtung zur Steuerung der Energiezufuhr für die Heizplatte vorgesehen ist, sollte sie auch einen zusätzlichen Schaltungsteil für die Steuerung des Gebläses in der Weise haben, daß das Gebläse eingeschaltet wird, wenn die Heizplatte abgeschaltet oder zurückgeschaltet und/oder die Heizplatte aus dem Einstellschacht herausbewegt wird oder ist, und daß das Gebläse ausgeschaltet wird, wenn die Heizplatte in dem Bereich des Einstellschachtes bewegt wird oder ist. Diese Schaltung empfiehlt sich vor allem deswegen, weil die Gebläseleistung nur für den Abkühlvorgang in Anspruch genommen wird und weil die Geräuschbelästigung auf diesen Vorgang beschränkt bleibt.

Schließlich kann gemäß der Erfindung vorgesehen sein, daß eine Abdeckplatte zur Abdeckung der Heizplatte in der Position außerhalb des Bereichs des Einstellschachtes gegen den Luftstrom vorgesehen ist, damit sie durch den Luftstrom nicht abgekühlt wird, ihre Resthitze also für einen nachfolgenden Bindevorgang benutzt werden kann.

In der Zeichnung ist die Erfindung an Hand eines Ausführungsbeispiels näher veranschaulicht. Sie zeigt in einem Vertikallängsschnitt ein Bindegerät (1) zum Einbinden von insbesondere Papierblätter (2) in eine Einbanddecke (3).

Das Bindegerät (1) weist ein Rahmengestell (4) in Form eines kastenförmigen Gehäuses auf. Es kann aus Stahlblech oder aus Kunststoff geformt sein. Es hat einen in dieser Ansicht linken, flachen Abschnitt (5) und einen in dieser Ansicht rechten, hohen Abschnitt (6). Der hohe Abschnitt (6) weist eine vertikale Stützwandung (7) auf, die einen Einstellschacht (8) auf der einen Seite begrenzt. Auf der anderen Seite wird der Einstellschacht (8) durch eine weitere Stützwandung (9) begrenzt, die ebenfalls eine vertikale Fläche bildet und an einem Schlittenelement (10) angeformt ist. Das Schlittenelement (10) sitzt in einem horizontalen Führungsschlitz (11), welcher untenseitig von der Deckenwandung (12) des flachen Abschnitts (5) des Rahmengestells (4) und obenseitig von einer auf die Deckenwandung (12) aufgenieteten Führungswand (13) gebildet wird. Ein Handgriff (14) stabilisiert Schlittenelement (10) und Stützwandung (9) und dient der Schiebbewegung in den Richtungen des Doppelpfeils A.

Der Einstellschacht (8) wird untenseitig begrenzt durch eine Heizplatte (15), die über Heizstäbe - beispielhaft mit (16) bezeichnet - erhitzbar ist. Die Heizstäbe (16) stehen mit einer elektrischen Energiezufuhr in Verbindung. Die Heizplatte (15) ruht auf einem Schlitten (17), der in den Richtungen des Doppelpfeils B horizontal und damit quer zur Längserstreckung der Heizplatte (15) verschieblich gelagert ist. Die Lagerung ist aus Gründen der Übersichtlichkeit weggelassen. Es kann eine übliche Rollenlagerung oder dergleichen sein.

Linksseitig neben der Heizplatte (15) ist eine Abstellfläche (18) angeordnet, die ebenfalls auf dem Schlitten (17) ruht. Sie hat in etwa die gleiche Längserstreckung (quer zur Zeichnungsebene) wie die Heizplatte (15) und nimmt das gleiche Niveau ein. Sie kann auch etwas niedriger angeordnet sein.

Der Schlitten (17) hat untenseitig einen Fortsatz (19), der ein Durchgangsloch mit einer Spindelmutter aufweist. Durch diese Spindelmutter hindurch erstreckt sich eine Spindel (20), die linksseitig in einem Lagerbock (21) gelagert ist und sich rechtsseitig in ein Getriebe (22) erstreckt, an das ein Elektromotor (23) angeflanscht ist. Der Elektromotor (23) ist umsteuerbar, kann also die Spindel (20) in beide Drehrichtungen (Doppelpfeil C) bewegen. Je nach Drehbewegung der Spindel (20) wird der Schlitten (17) und werden damit die Heizplatte (15) und die Abstellfläche (18) horizontal in den Richtungen des Doppelpfeils B verschoben.

Im oberen Teil des hohen Abschnittes (6) befindet sich ein Walzengebläse (24), das sich gegen den Uhrzeigersinn, also in Richtung des Pfeils D, bewegt. Es ist elektromotorisch angetrieben. Im unteren Teil des hohen Abschnittes (6) des Rahmengestells (4) ist eine Luftführungsklappe (25) gelagert, und zwar schwenkbar um die Achse (26). Sie befindet sich während des Bindevorgangs in der durchgezogen gezeichneten Stellung, liegt also dann an der Rückseite der ortsfesten Stützwandung (7) an. Der Luftstrom wird hierdurch vom Einstellschacht (8) weggelenkt und über Ausströmschlitze (27) aus dem Rahmengestell (4) herausgeführt (Pfeile E).

Das vorbeschriebene Bindegerät arbeitet wie folgt.

Zur Vorbereitung des Bindevorgangs wird in die Einbanddecke (3) ein Stoß Papierblätter (2) so zwischen die Einbanddeckel (28, 29) eingelegt, daß die untenseitigen Stirnkanten gegen einen Schmelzkleberstreifen (30) stoßen, der auf der Innenseite des Einbandrückens (31) der Einbanddecke (3) aufgebracht und befestigt ist. Der Schmelzkleberstreifen (30) ist dann noch hart, da er Umgebungstemperatur hat.

Die Einheit aus Einbanddecke (3) und Papierblätter (2) wird dann - wie dargestellt - in den Einstellschacht (8) eingesetzt, d. h. stehend und mit dem Einbandrücken (31) nach unten. Hierzu wird die verschiebbare Stützwandung (9) von der ortsfesten Stützwandung (7) weggeschoben, damit genügend Platz für das Einstellen vorhanden ist. Der Einbandrücken (31) kommt dann mit seiner Außenseite in Anlage an die Heizplatte (15). Anschließend wird die bewegliche Stützwandung (9) wieder in Richtung auf die ortsfeste Stützwandung (7) bewegt, bis die Mappeneinheit aus Einbanddecke (3) und Papierblätter (2) zwischen den beiden Stützwandungen (7, 9) eingeklemmt ist.

Die Heizplatte (15) wird dann mit elektrischer Energie beaufschlagt. Dies kann von Hand mittels eines Einschaltknopfes geschehen, aber auch automatisch über einen Sensor, beispielsweise eine Lichtschranke, erfolgen, die die eingestellte Mappeneinheit erfaßt. Die Heizplatte wird hierdurch auf eine Temperatur erhitzt, die den Schmelzkleberstreifen (30) zum Erweichen bringt, so daß die unteren Stirnkanten der Papierblätter (2) in den Schmelzkleberstreifen (30) einsinken und von ihm benetzt werden. Die Dauer der elektrischen Beaufschlagung der Heizplatte (15) kann von Hand gesteuert werden oder durch eine Steuereinrichtung, wie sie beispielsweise in der DE-PS 35 14 201 beschrieben ist.

Nach einer für das Erweichen des Schmelzkleberstreifens (30) ausreichenden Zeit wird der Elektromotor (23) in Gang gesetzt, und zwar in einer Drehrichtung, durch die der Schlitten (17) und damit die Heizplatte (15) und die Abstellfläche (18) in dieser Ansicht nach rechts verschoben werden. Das Einschalten des Elektromotors (23) kann von Hand erfolgen, beispielsweise wenn das Bindegerät (1) ein entsprechendes Aufmerksamkeitssignal nach Beendigung der Heizphase abgibt, oder automatisch durch die Zeitsteuerung, die die Energiezufuhr zur Heizplatte (15) nach Beendigung der Heizphase herunter- oder sogar abschaltet. Die Heizplatte (15) gelangt auf diese Weise in den Bereich des hohen Abschnittes (6) des Rahmengestells (4), bis sie die strichpunktiert gezeichnete Stellung einnimmt. Dabei stößt sie bzw. der Schlitten (17) die Luftführungsklappe (25) in die gleiche Richtung und verschwenkt sie dabei in die ebenfalls strichpunktiert gezeichnete Stellung, so daß sie an der Rückwand (32) des hohen Abschnittes (6) zur Anlage kommt. Dem von dem Walzengebläse (24) ausgehenden Luftstrom ist damit der Weg zu den Ausströmschlitzen (27) versperrt, d. h. der Luftstrom wird nun gezwungen, sich in Richtung des flachen Abschnitts (5) des Rahmengestells (4) zu bewegen.

Durch die Verschiebung des Schlittens (17) gelangt die Abstellfläche (18) in den Bereich des Einstellschachtes (8) und bildet dann dessen untere Begrenzung. Dabei rutscht der Einbandrücken (31) von der Heizplatte (15) auf die Abstellfläche (18). Entsprechende Isolierungsmaßnahmen sorgen dafür, daß die Abstellfläche (18) durch die Beheizung der Heizplatte (15) nicht erwärmt wird, d. h. sie bildet dann eine kühle Fläche für den erhitzten Einbandrücken (31). Hierzu kann die Abstellfläche (18) auch als Lochplatte oder dergleichen ausgebildet sein. Der Kontakt mit der Abstellfläche (18) führt zu einer schnellen Abkühlung des Einbandrückens (31) und damit zu einer Verfestigung des Schmelzkleberstreifens (30). Dies wird durch den kühlen Luftstrom, der von dem Walzengebläse (24) erzeugt und von der Luftführungsklappe (25) in Richtung auf den Einstellschacht (8) gelenkt wird, unterstützt.

Mit der Verfestigung des Schmelzkleberstreifens (30) werden die Papierblätter (2) fest mit der Einbanddecke (3) verbunden. Nach der Beendigung des Abkühlvorgangs kann deshalb die Mappeneinheit aus Einbanddecke (3) und Papierblätter (2) sofort gehandhabt werden, ohne daß es zu einer Veränderung der Verbindung zwischen Einbanddecke (3) und Schmelzkleberstreifen (30) kommt.

Das Zurückstellen des Schlittens (17) in die durchgestrichen gezeichnete Stellung kann von Hand durch Betätigung eines entsprechenden Schalters, aber auch durch eine entsprechende Steuereinrichtung bewirkt werden. Im ersteren Fall kann die Beendigung des Abkühlvorgangs durch ein Aufmerksamkeitssignal angezeigt werden, das nach einer bestimmten Zeit eingeschaltet wird. Für den zweiten Fall bieten sich verschiedene Steuerungsmöglichkeiten an. So kann das Zurückfahren des Schlittens (17) mit Hilfe eines Sensors gesteuert werden, der nach Herausnahme der Mappeneinheit den leeren Einstellschacht (8) erfaßt und damit den Elektromotor (23) in einer Drehrichtung einschaltet, der den Schlitten (17) nach links bewegt, bis er wieder die Ausgangsstellung mit der Heizplatte (15) im Bereich des Einstellschachtes (8) einnimmt. Es bietet sich jedoch auch eine Steuerung an, durch die diese Bewegung erst dann in Gang gesetzt wird, wenn eine neue Einbanddecke (3) eingestellt und die Heizplatte (15) eingeschaltet wird.

Mit dem Zurückfahren des Schlittens (17) bewegt sich auch die Luftführungsklappe (25) wieder in die Stellung, in der sie an der Rückseite der ortsfesten Stützwandung (7) anliegt. Die Bewegung kann beispielsweise durch eine Feder oder aber auch durch eine kinematische Verbindung mit dem Schlitten (17) erfolgen. Zusätzlich oder alternativ zu der beweglichen Luftführungsklappe (25) kann auch das Walzengebläse (24) in die automatische Steuerung dergestalt einbezogen werden, daß es nur dann eingeschaltet und nur solange in Betrieb gehalten wird, sobald und solange der Schlitten (17) nach rechts bewegt ist und die Abstellfläche (18) sich unterhalb des Einstellschachtes (8) befindet. Es kann dann zweckmäßig sein, die Heizplatte (15) unter eine Abdeckung fahren zu lassen, die sie vor dem Luftstrom aus dem Walzengebläse (24) schützt.

## Patentansprüche

1. Bindegerät (1) zum Binden von losen Blättern (2) in Einbanddecken (3), die an ihrem Einbandrücken (31) mit einem Schmelzkleberstreifen (30) versehen sind, mit einem Rahmengestell (4) und mit zwei parallelen Stützwandungen (7,9), die zwischen sich einen Einstellschacht (8) zum Einstellen der mit den Blättern (2) gefüllten Einbanddecken (3) bilden, welcher untenseitig während des Bindevorgangs von einer Heizplatte (15) begrenzt ist, sowie mit einer Abstellfläche (18) zum Abstellen der fertig gebundenen Mappeneinheit aus Einbanddecke (3) und Blättern (2),
dadurch gekennzeichnet, daß Heizplatte (15) und Abstellfläche (18) im Rahmengestell (4) derart beweglich gelagert sind, daß sie wechselweise in den Bereich des Einstellschachtes (8) bzw. aus diesem heraus bewegbar sind.

2. Bindegerät nach Anspruch 1,
dadurch gekennzeichnet, daß Heizplatte (15) und Abstellfläche (18) derart geführt sind, daß die Unterstützung einer in dem Einstellschacht (8) befindlichen Einbanddecke (3) auch beim Wechsel von Heizplatte (15) zu Abstellfläche (18) erhalten bleibt.

3. Bindegerät nach Anspruch 1 oder 2,
dadurch gekennzeichnet, daß Heizplatte (15) und Abstellfläche (18) quer zu ihren Längsachsen beweglich geführt und nebeneinander angeordnet sind.

4. Bindegerät nach einem der Ansprüche 1 bis 3,
dadurch gekennzeichnet, daß Heizplatte (15) und Abstellfläche (18) horizontal beweglich gelagert sind.

5. Bindegerät nach einem der Ansprüche 1 bis 4,
dadurch gekennzeichnet, daß Heizplatte (15) und Abstellfläche (18) gemeinsam auf einem Schlitten angeordnet sind.

6. Bindegerät nach Anspruch 5,
dadurch gekennzeichnet, daß die Abstellfläche (18) etwas niedriger als die Heizplatte (15) angeordnet ist.

7. Bindegerät nach einem der Ansprüche 1 bis 6,
dadurch gekennzeichnet, daß Heizplatte (15) und Abstellfläche (18) von wenigstens einem Elektromotor (23) angetrieben sind.

8. Bindegerät nach Anspruch 7,
dadurch gekennzeichnet, daß eine Steuereinrichtung zur Steuerung der Energiezufuhr für die Heizplatte (15) und für den bzw. die Elektromotor(en) (23) vorgesehen ist, die den bzw. die Elektromotor(en) (23) zur Bewegung der Heizplatte (15) aus und der Abstellfläche (18) in den Bereich des Einstellschachtes (8) automatisch nach Abschalten oder Abschwächen der Energiezufuhr zur Heizplatte (15) einschaltet.

9. Bindegerät nach Anspruch 8,
dadurch gekennzeichnet, daß die Steuereinrichtung mit einem Sensor zur Erfassung der Einbanddecke (3) im Einstellschacht (8) versehen ist, wobei die Steuereinrichtung den bzw. die Elektromotor(en) (23) zur Bewegung der Abstellfläche (18) aus und der Heizplatte (15) in den Bereich des Einstellschachtes (8) einschaltet, wenn der Sensor einen leeren Einstellschacht meldet.

10. Bindegerät nach Anspruch 8,
dadurch gekennzeichnet, daß die Steuereinrichtung den bzw. die Elektromotor(en) (23) zur Bewegung der Abstellfläche (18) aus und der Heizplatte (15) in den Einstellschacht einschaltet, wenn die Energiezufuhr zur Heizplatte (15) eingeschaltet bzw. auf volle Leistung geschaltet wird.

11. Bindegerät nach einem der Ansprüche 1 bis 10,
dadurch gekennzeichnet, daß ein elektrisch angetriebenes Gebläse (24) mit Luftführung zum unteren Bereich des Einstellschachtes (8) vorgesehen ist.

12. Bindegerät nach Anspruch 11,
daß das Gebläse als Radial-Walzengebläse (24) ausgebildet ist.

13. Bindegerät nach Anspruch 12,
dadurch gekennzeichnet, daß das Walzengebläse (24) etwa die Länge der Heizplatte (15) hat und seine Drehachse parallel zur Längsachse der Heizplatte (15) verläuft.

14. Bindegerät nach einem der Ansprüche 11 bis 13,
dadurch gekennzeichnet, daß wenigstens eine Luftführungsklappe (25) vorgesehen ist, die zwischen einer Stellung, in der der Luftstrom in Richtung Einstellschacht (8) gelenkt ist, und einer Stellung, in der der Luftstrom vom Einstellschacht (8) weggelenkt ist, bewegbar ist.

15. Bindegerät nach Anspruch 14,
dadurch gekennzeichnet, daß die Luftführungsklappe(n) (25) derart kinematisch mit der Heizplatte (15) und/oder der Abstellfläche (18) gekoppelt ist bzw. sind, daß die Luftführungsklappe(n) (25) eine den Luftstrom vom Einstellschacht (8) weglenkende Stellung hat bzw. haben, wenn sich die Heizplatte (15) im Bereich des Einstellschachtes (8) befindet, und daß die Luftführungsklappe(n) (25) eine der Luftstrom in den Bereich des Einstellschachtes (8) lenkende Stellung einnimmt bzw. einnehmen, wenn sich die Abstellfläche (18) im Bereich des Einstellschachtes (8) befindet.

16. Bindegerät nach einem der Ansprüche 11 bis 15,
dadurch gekennzeichnet, daß eine Steuereinrichtung zur Steuerung der Energiezufuhr für die Heizplatte (15) und für das Gebläse (24) vorgesehen ist, die das Gebläse (24) einschaltet, wenn die Heizplatte (15) abgeschaltet oder zurückgeschaltet und/oder die Heizplatte (15) aus dem Bereich des Einstellschachtes (8) heraus bewegt wird oder ist, und das Gebläse (24) ausschaltet, wenn die Heizplatte (15) in den Bereich des Einstellschachtes (8) bewegt wird bzw. ist.

17. Bindegerät nach einem der Ansprüche 11 bis 16,
dadurch gekennzeichnet, daß eine Abdeckplatte zur Abdeckung der Heizplatte (15) gegen den Luftstrom in der Position außerhalb des Bereichs des Einstellschachtes (8) vorgesehen ist.

## Claims

1. Binding apparatus (1) for binding loose sheets (2) in binding covers (3) provided at their binding spine (31) with a hot-melt adhesive stripe (30), having a frame (4) and having two parallel support walls (7,9) forming between them a loading shaft (8) for loading the binding covers (3) filled with the sheets (2), which during the binding process is bounded at the bottom by a heating plate (15), and having a resting surface (18) upon which to rest the finished, bound folder unit of binding cover (3) and sheets (2), characterised in that the heating plate (15) and resting surface (18) are displaceably supported in the frame (4) in such manner that they can be displaced alternately into and out of the region of the loading shaft (8).

2. Binding apparatus according to claim 1, characterised in that the heating plate (15) and resting surface (18) are guided in such manner that upon change over from the heating plate (15) to the resting surface (18) the binding cover (3) present in the loading shaft (8) remains supported.

3. Binding apparatus according to claim 1 or 2, characterised in that the heating plate (15) and resting surface (18) are guided for displacement transverse to their longitudinal axes and are arranged next to each other.

4. Binding apparatus according to one of claims 1 to 3, characterised in that the heating plate (15) and resting surface (18) are supported for horizontal displacement.

5. Binding apparatus according to one of claims 1 to 4, characterised in that the heating plate (15) and resting surface (18) are both arranged upon a carriage.

6. Binding apparatus according to claim 5, characterised in that the resting surface (18) is arranged somewhat lower than the heating plate (15).

7. Binding apparatus according to one of claims 1 to 6, characterised in that heating plate (15) and resting surface (18) are driven by at least one electric motor (23).

8. Binding apparatus according to claim 7, characterised in that a control device to control the power supply to the heating plate (15) and to the electric motor(s) (23) is provided for automatically switching on the electric motor(s) (23) for displacement of the heating plate (15) from, and of the resting surface (18) into, the region of the loading shaft (8) after switching off or turning down the power supply to the heating plate (15).

9. Binding apparatus according to claim 8, characterised in that the control device is provided with a sensor for detection of the binding cover (3) in the loading shaft (8), the control device switching on the electric motor(s) (23) for displacement of the resting surface (18) from, and of the heating plate (15) into, the region of the loading shaft (8) when the sensor signals an empty loading shaft.

10. Binding apparatus according to claim 8, characterised in that the control device switches on the electric motor(s) (23) for displacement of the resting surface (18) from, and of the heating plate (15) into, the loading shaft (8) when the power supply to the heating plate (15) is switched on or turned to full power.

11. Binding apparatus according to one of claims 1 to 10, characterised in that an electrically driven blower (24) is provided, with air flow to the lower region of the loading shaft (8).

12. Binding apparatus according to claim 11, wherein the blower takes the form of a radial cylinder blower (24).

13. Binding apparatus according to claim 12, characterised in that the cylinder blower (24) is about as long as the heating plate (15) and its axis of rotation extends parallel to the longitudinal axis of the heating plate (15).

14. Binding apparatus according to one of claims 11 to 13, characterised in that at least one air flow baffle (25) is provided which is movable between a position in which the air stream is directed in the direction of the loading shaft (8) and a position in which the air stream is diverted away from the loading shaft (8).

15. Binding apparatus according to claim 14, characterised in that the air flow baffle(s) (25) is or are coupled kinematically with the heating plate (15) and/or the resting surface (18) in such manner that the air flow baffle(s) (25) is or are positioned to divert the air stream away from the loading shaft (8) when the heating plate (15) is present in the region of the loading shaft (8), and that the air flow baffle(s) (25) assumes or assume a position directing the air stream into the region of the loading shaft (8) when the resting surface (18) is present in the region of the loading shaft (8).

16. Binding apparatus according to one of claims 11 to 15, characterised in that a control device is provided to control the power supply to the heating plate (15) and to the blower (24), which switches on the blower (24) when the heating plate (15) is switched off or turned down and/or when the heating plate (15) is being moved out of or is outside the region of the loading shaft (8), and switches the blower (24) off when the heating plate (15) is being moved into or is within the region of the loading shaft (8).

17. Binding apparatus according to one of claims 11 to 16, characterised in that a shield is provided for shielding the heating plate (15) from the air stream when in position outside the region of the loading shaft (8).

## Revendications

1. Relieuse (1) conçue pour relier des feuillets (2) en vrac dans des couvertures (3) munies, sur leur dos (31), d'une bande d'adhésif thermofusible (30), comprenant un bâti (4) ; deux cloisonnements parallèles d'appui (7, 9) formant entre eux, en vue du réglage des couvertures (3) garnies des feuillets (2), une cavité de réglage (8) délimitée en partie basse, au cours du processus de reliure, par une plaque chauffante (15) ; ainsi qu'un reposoir (18) pour déposer la liasse unitaire à reliure achevée, composée d une couverture (3) et de feuillets (2),
caractérisée par le fait que la plaque chauffante (15) et le reposoir (18) sont montés mobiles dans le bâti (4), de manière à pouvoir être alternativement déplacés jusque dans la région de la cavité de réglage (8), ou respectivement hors de cette dernière.

2. Relieuse selon la revendication 1,
caractérisée par le fait que la plaque chauffante (15) et le reposoir (18) sont guidés de façon telle que le soutien d'une couverture (3), située dans la cavité de réglage (8), demeure conservé également lors du passage de la plaque chauffante (15) au reposoir (18).

3. Relieuse selon la revendication 1 ou 2,
caractérisée par le fait que la plaque chauffante (15) et le reposoir (18) sont guidés avec mobilité transversalement par rapport à leurs axes longitudinaux, et sont agencés en juxtaposition.

4. Relieuse selon l'une des revendications 1 à 3,
caractérisée par le fait que la plaque chauffante (15) et le reposoir (18) sont montés avec mobilité horizontale.

5. Relieuse selon l'une des revendications 1 à 4,
caractérisée par le fait que la plaque chauffante (15) et le reposoir (18) sont conjointement disposés sur un chariot.

6. Relieuse selon la revendication 5,
caractérisée par le fait que le reposoir (18) occupe une position sensiblement plus basse que la plaque chauffante (15).

7. Relieuse selon l'une des revendications 1 à 6,
caractérisée par le fait que la plaque chauffante (15) et le reposoir (18) sont entraînés par au moins un moteur électrique (23).

8. Relieuse selon la revendication 7,
caractérisée par le fait qu'un dispositif de commande, prévu pour commander la délivrance d'énergie destinée à la plaque chauffante (15) et au(x) moteur(s) électrique(s) (23), enclenche automatiquement le(s) moteur(s) électrique(s) (23), après interruption ou baisse de la délivrance d'énergie à la plaque chauffante (15), afin de déplacer la plaque chauffante (15) hors de la région de la cavité de réglage (8), et le reposoir (18) jusque dans ladite région.

9. Relieuse selon la revendication 8,
caractérisée par le fait que le dispositif de commande est doté d'un capteur pour la détection de la couverture (3) dans la cavité de réglage (8), le dispositif de commande enclenchant le(s) moteur(s) électrique(s) (23), lorsque le capteur signale la présence d'une cavité de réglage vide, afin de déplacer le reposoir (18) hors de la région de la cavité de réglage (8), et la plaque chauffante (15) jusque dans ladite région.

10. Relieuse selon la revendication 8,
caractérisée par le fait que le dispositif de commande enclenche le(s) moteur(s) électrique(s) (23), pour déplacer le reposoir (18) hors de la cavité de réglage et pour y faire pénétrer la plaque chauffante (15), lorsque la délivrance d'énergie à la plaque chauffante (15) est respectivement enclenchée ou commutée sur la pleine puissance.

11. Relieuse selon l'une des revendications 1 à 10,
caractérisée par la présence d'une soufflerie (24) entraînée électriquement, avec guidage d'air vers la région inférieure de la cavité de réglage (8).

12. Relieuse selon la revendication 11,
caractérisée par le fait que la soufflerie est réalisée sous la forme d'une soufflerie radiale (24) à volutes.

13. Relieuse selon la revendication 12,
caractérisée par le fait que la soufflerie (24) à volutes présente sensiblement la longueur de la plaque chauffante (15), et son axe de rotation s'étend parallèlement à l'axe longitudinal de la plaque chauffante (15).

14. Relieuse selon l'une des revendications 11 à 13,
caractérisée par le fait qu'il est prévu au moins un volet (25) de guidage d'air, mobile entre une position dans laquelle le courant d'air est orienté en direction de la cavité de réglage (8), et une position dans laquelle le courant d'air est orienté à l'écart de la cavité de réglage (8).

15. Relieuse selon la revendication 14,
caractérisée par le fait que le(s) volet(s) (25) de guidage d'air est (sont) couplé(s) cinématiquement à la plaque chauffante (15) et/ou au reposoir (18), de telle sorte que le(s) volet(s) (25) de guidage d'air occupe(nt) une position orientant le courant d'air à l'écart de la cavité de réglage (8) lorsque la plaque chauffante (15) se trouve dans la région de la cavité de réglage (8), et que le(s) volet(s) (25) de guidage d'air prenne(nt) une position orientant le courant d'air vers la région de la cavité de réglage (8) lorsque le reposoir (18) se trouve dans la région de la cavité de réglage (8).

16. Relieuse selon l'une des revendications 11 à 15,
caractérisée par le fait qu'un dispositif de commande, prévu pour commander la délivrance d'énergie destinée à la plaque chauffante (15) et à la soufflerie (24), enclenche la soufflerie (24) lorsque la plaque chauffante (15) est mise à l'arrêt ou enclenchée en mode régressif, et/ou lorsque la plaque chauffante (15) est mise ou se trouve en mouvement hors de la région de la cavité de réglage (8), et déclenche la soufflerie (24) lorsque la plaque chauffante (15) est respectivement mise ou se trouve en mouvement vers la région de la cavité de réglage (8).

17. Relieuse selon l'une des revendications 11 à 16,
caractérisée par le fait qu'une plaque de recouvrement est prévue pour recouvrir la plaque chauffante (15), à l'abri du courant d'air, dans la position située en dehors de la région de la cavité de réglage (8).
